# EUROPÄISCHE PATENTSCHRIFT

(11) **EP 0 173 376 B1**
(45) Veröffentlichungstag und Bekanntmachung des Hinweises auf die Patenterteilung: **10.06.1987**
(21) Anmeldenummer: 85201232.7
(22) Anmeldetag: 24.07.1985
(51) Int. Cl.: C11D 3/20, C11D 1/62

(54) **Verfahren zum Trocknen von Autos und Mittel zur Durchführung**
Process for drying cars and agent therefor
Procédé de séchage de voitures et agent pour le realiser

(30) Priorität: 27.07.1984 DE 3427726
(43) Veröffentlichungstag der Anmeldung: 05.03.1986
(73) Patentinhaber: RÜTGERSWERKE AKTIENGESELLSCHAFT, 60326 Frankfurt (DE)
(72) Erfinder: Meister, Jürgen, Dr., D-4053 Jüchen 7 (DE); Pressler, Manfred, D-4156 Willich 1 (DE); Menzel, Horst, Dr., D-4134 Rheinberg 4 (DE)

## Beschreibung

Die Erfindung betrifft Verfahren zum Trocknen von Autos nach dem Waschen in Autowaschanlagen. Bei derartigen Verfahren werden in Autowaschanlagen flüssige Mittel in geringen Mengen dem Wasser des letzten Spülvorgangs zugesetzt, und diese bewirken, daß der Wasserfilm auf der Lackoberfläche reißt und das Wasser leicht und möglichst vollständig abtropft.

Übliche Autohydrophobierungsmittel enthalten kationische Tenside, meist quaternäre Ammoniumverbindungen sowie bis zu 10 % Kohlenwasserstoffe wie z.B. Petroleum. Die Verwendung von Kohlenwasserstoffen aber ist nicht unumstritten. Einerseits wird gerade durch Kohlenwasserstoffe ein besonders günstiger Aufreißeffekt erzielt, andererseits aber soll das Abwasser der Autowaschanlagen möglichst frei von umweltbelastenden Kohlenwasserstoffen sein.

Zudem sind die kohlenwasserstoffhaltigen Autohydrophobierungsmittel trotz Verwendung von Emulgatoren oft nicht ausreichend lagerstabil. Es hat daher nicht an Versuchen gefehlt, Rezepturen für kohlenwasserstofffreie Autohydrophobierungsmittel zu entwickeln.

Die Wirkung der üblicherweise angesetzten quaternären Ammoniumverbindungen allein ist zu schwach. Es wurde daher in DE-OS 28 06 980 vorgeschlagen, eine Kombination aus einer modifizierten quaternären Ammoniumverbindung, die Alkenylreste enthält, die dem natürlichen Talgfett entsprechen und einem Alkanol oder Alkenol mit 8 bis 20 C-Atomen einzusetzen. Eigene Versuche zeigten jedoch, daß entsprechende kohlenwasserstofffreie Autohydrophobierungsmittel in ihrer Aufreiß-Wirkung nicht zufriedenstellend sind.

Dies gilt insbesondere für Waschstraßen, in denen das Kraftfahrzeug mit Bandgeschwindigkeiten von 6 - 10 m/min durch die Anlage gezogen wird. Je nach Baulichkeit stehen der Sprühbogen, mit dem das Hydrophobierungsmittel auf das Fahrzeug aufgebracht wird, und das Gebläse lediglich 2 bis 2,50 m entfernt, so daß für das Aufbrechen des Wasserfilms nur 15 bis 20 s Zeit zur Verfügung stehen.

Es war daher Aufgabe der Erfindung, Verfahren zum Trocknen von Autos bereitzustellen, bei denen kohlenwasserstofffreie, lagerstabile Autohydrophobierungsmittel eingesetzt werden, die in ihrer Aufreißwirkung den kohlenwasserstoffhaltigen entsprechen und die nicht zu einer Umweltbelastung führen.

Die Lösung der Aufgabe erfolgt durch Bereitstellung von Verfahren gemäß der Ansprüche 1 und 2 sowie der Autohydrophobierungsmittel gemäß Anspruch 3.

Es wurde gefunden, daß bei Einsatz von Acetalen der Formel in der R, einen Alkyl- oder Alkenylrest mit 3 bis 10 C-Atomen und R₂ sowie R₃ gleiche oder verschiedene Alkylreste mit 3 bis 10 C-Atomen mit der Maßgabe bedeuten, daß die Gesamtsumme der Kohlenstoffatome 18 bis 24 beträgt, anstelle von Kohlenwasserstoffen in Autohydrophobierungsmitteln mit sonst üblicher Zusammensetzung ein Aufreißeffekt erzielt wird, der dem der kohlenwasserstoffhaltigen Autohydrophobierungsmittel mindestens gleichkommt.

Die genannten Acetale führen nicht zu einer Umweltbelastung.

Die erfindungsgemäßen Autohydrophobierungsmittel sind lagerstabil. Auch nach mehrmonatiger Lagerung der Mittel wird keine Phasentrennung beobachtet. Dies ist insofern überraschend, als aus DE-OS 25 40 873 bekannt ist, daß die Acetale als schaumdämpfende Mittel in Wasch- und Reinigungsmitteln eingesetzt werden und der Fachmann daher besonders bei den in Autohydrophobierungsmitteln angewandten hohen Konzentrationen der Acetale eine demulgierende Wirkung und damit eine geringere Lagerstabilität der mit ihnen hergestellten Autohydrophobierungsmittel erwarten würde.

Des weiteren werden auch in den vorbekannten Anwendungsgebieten die Acetate mit kationischen Tensiden kombiniert und dürfen dabei die Benetzbarkeit des Wassers nicht beeinträchtigen. Umso überraschender ist es, daß die gleichen Verbindungen in den erfindungsgemäßen Mitteln eine starke Hydrophobierung der Lackoberflächen von Kraftfahrzeugen und damit das gute Aufreißen und Abperlen des Wassers bewirken.

Die erfindungsgemäß verwendeten Acetale können in an sich bekannter Weise durch Umsetzung von Aldehyden (mit 4 bis 11 C-Atomen) mit Alkoholen hergestellt werden.

Im einzelnen kommen als Aldehyde z.B. n- und i-Butanal, n- und i-Pentanal, n- und i-Hexanal, Heptanale, Octanale, Nonanale und Decanale sowie die entsprechenden in a-Stellung ungesättigten Alkenale in Betracht. Besonders bevorzugt sind in a-Stellung verzweigte, vornehmlich methyl- oder ethyl-verzweigte gesättigte oder ungesättigte Aldehyde. Von diesen seien beispielsweise Isobutanal, 2-Ethylpentanal,- 2-Ethylhexanal, 2-Ethylheptanal, 2-Ethyloctanal, 2-Methylpenten-1-al und 2-Ethylhexen-1-al genannt.

Als Reaktionspartner einsetzbare Alkohole sind aliphatische gesättigte Alkohole mit 3 bis 10 C-Atomen, und zwar beispielsweise Butanole, Isobutanole, Hexanole, Heptanole, Octanole, wobei vorzugsweise verzweigte Alkohole in Betracht kommen. Besonders wichtig sind verzweigte, wie Isobutanol, 2-Ethylhexanol, 2-Ethylheptanol, 2-Ethyloctanol und 2-Methylpentanol. Die Komponenten können auch vermischt eingesetzt werden, man erhält dann Acetalgemische, die ebensogut wirken.

Alkohol- und Aldehydkomponente werden so ausgewählt, daß sich eine Kohlenstoffsumme von 18 bis 24 im fertigen Acetal ergibt, da dieser Bereich eine optimale Trockenwirkung ergibt und weil außerdem die Acetale in diesem Bereich bereits geruchlos sind, aber noch eine flüssige Konsistenz aufweisen.

Diese Acetale werden in Mengen von 10 bis 40 Gew.-% mit 10 bis 60 Gew.-% kationischem Tensid, 0,5 bis 10 Gew.% Emulgator und 10 bis 40 Gew.-% eines Lösungsmittels vermischt. Die so hergestellten Autohydrophobierungsmittel werden bei Gebrauch entweder über eine Vorverdünnung mit Lösungsmittel und Wasser und darauffolgende Endverdünnung oder durch direkte Zugabe von Wasser etwa 150 bis 1500-fach verdünnt.

Das so mit Autohydrophobierungsmittel versehene Wasser wird beim letzten Spülvorgang auf die Fahrzeugoberfläche aufgebracht. Danach reißt sofort der Wasserfilm auf der Lackoberfläche auf und das Wasser perlt ab.

Es ist ein weiterer Vorteil der erfindungsgemäßen Autohydrophobierungsmittel, daß lagerstabile wasserfreie Konzentrate mit hoher Konzentration der kationischen Tenside hergestellt werden können.

Als kationisches Tensid, Emulgator oder Lösungsmittel eignen sich alle Produkte, die in bislang gebräuchlichen Autohydrophobierungsmitteln eingesetzt werden.

Bevorzugte Beispiele für verwendete kationische Tenside sind Imidazolinderivate und/oder quaternäre Ammoniumverbindungen des Typs wobei R, und R₂ C₈ - C₂₀ Alkyl oder Alkenyl,
R₃ und R₄ C, - C₄ bedeuten.
   Bevorzugt ist der Alkenylrest (R, und R₂), der dem natürlichen Talgfett entspricht bzw. der Stearylrest. Als R₃ und R₄ sind Methylgruppen bevorzugt.
   Als Anionen kommen Chlorid, Bromid, Jodid, Phosphat, Acetat oder Methosulfat in Frage.

Emulgatoren für das wasserunlösliche Alkylacetal sind Fettaminalkoxylate oder aromatische Alkoxylate. Des weiteren können diese Mischungen Wasser und/oder niedere Alkohole mit 1 bis 4 C-Atomen enthalten.

### Beispiele:

### Beispiel 1

Es wird ein Autohydrophobierungsmittel folgender Zusammensetzung hergestellt:
36 Gew.-% Ditalgalkyldimethylammoniumchlorid
12 Gew.-% 2-Heptadecyl-4,5-dehydro-1-H-imidazol-1-ethanamin-acetat
8 Gew.-% Oleylaminethoxylat (2 Mol EO)
28 Gew.-% R₁-CH-(O-R₂)₂ wobei R, = Isopropyl
16 Gew.-% Isopropanol

Dieses Konzentrat wird bei Raumtemperatur 3 Monate lang gelagert. Es werden keine Entmischungserscheinungen beobachtet.

100 Gewichtsteile des wasserfreien Autohydrophobierungsmittels werden mit 300 ml Wasser vermischt. Die so erhaltene stabile Emulsion wird mit Wasser 500-fach verdünnt und diese Verdünnung als Nachspülwasser in einer Autowaschanlage auf ein zuvor gereinigtes Fahrzeug aufgesprüht. Das Mittel führt zu einem Aufriß des Wasserfilms innerhalb von 15 s. Das Fahrzeug wird in üblicher Weise trockengeblasen. Danach ist der Lack trocken, glänzend und fleckenfrei.

### Vergleichsbeispiel 1

Es wird ein Autohydrophobierungsmittel der folgenden Zusammensetzung hergestellt:
9 Gew.-Teile Ditalgalkyldimethylammoniumchlorid
3 Gew.-Teile 2-Heptadecyl-4,5-dehydro-1-H-imidazol-1-ethanamin-acetat
2 Gew.-Teile Oleylaminethoxylat (2 Mol EO)
4 Gew.-Teile Isopropanol
75 Gew.-Teile Wasser

(Die Mischung entspricht der Emulsion aus Beispiel 1 ohne das Acetal).

Analog Beispiel 1 wird das Mittel mit Wasser 500-fach verdünnt und diese Verdünnung als Nachspülwasser in einer Autowaschanlage auf ein zuvor gereinigtes Fahrzeug aufgesprüht.

Nach 20 s wird kein nennenswerter Aufriß des Wasserfilms beobachtet.

### Vergleichsbeispiel 2

Es wird ein Autohydrophobierungsmittel der folgenden Zusammensetzung hergestellt:
9,0 Gew.-Teile Ditalgalkyldimethylammoniumchlorid
3,9 Gew.-Teile Isopropanol
38,6 Gew.-Teile Butylglykol
4,5 Gew.-Teile Oleylalkohol (Jodzahl 70 - 85)
44,0 Gew.-Teile Wasser

Analog Beispiel 1 wird das Mittel mit Wasser 500-fach verdünnt und diese Verdünnung als Nachspülwasser in einer Autowaschanlage auf ein zuvor gereinigtes Fahrzeug aufgesprüht.

Nach 20 s wird kein nennenswerter Aufriß des Wasserfilms beobachtet.

### Vergleichsbeispiel 3

Es wird ein Autohydrophobierungsmittel der folgenden Zusammensetzung hergestellt:
9,0 Gew.-Teile Ditalgalkyldimethylammoniumchlorid
3,0 Gew.-Teile 2-Heptadecyl-4,5-dehydro-1-H-imidazol-1-ethanamin-acetat
10,0 Gew.-Teile Oleylaminethoxylat (2 Mol EO)
2,0 Gew.-Teile Essigsäure^{*}
10 Gew.-Teile Isopropanol
10 Gew.-Teile Butylglykol
7 Gew.-Teile Oleylalkohol (Jodzahl 70 - 85)
35 Gew.-Teile Wasser

^{*} Der Zusatz von Essigsäure ist notwendig, da die Mischung ohne Essigsäure keine homogene Lösung ergibt.

Analog Beispiel 1 wird das Mittel mit Wasser 500-fach verdünnt und diese Verdünnung als Nachspülwasser in einer Autowaschanlage auf ein zuvor gereinigtes Fahrzeug aufgesprüht.

Nach 20 s wird kein nennenswerter Aufriß des Wasserfilms beobachtet.

## Patentansprüche (Patentansprüche für folgende(n) Vertragsstaat(en) : BE, DE, FR, NL, SE)

1. Verfahren zum verbesserten Trocknen von Autos nach dem Waschen in Autowaschanlagen, dadurch gekennzeichnet, daß dem Wasser des letzten Spülvorgangs kohlenwasserstofffreie Autohydrophobierungsmittel zugesetzt werden, die Acetale der Formel enthalten, in der R, einen Alkyl- oder Alkenylrest mit 3 bis 10 C-Atomen und R₂ sowie R₃ gleiche oder verschiedene Alkylreste mit 3 bis 10 C-Atomen mitder Maßgabe bedeuten, daß die Gesamtsumme der Kohlenstoffatome 18 bis 24 beträgt.

2. Verfahren nach Anspruch 1, dadurch gekennzeichnet, daß dem Wasser des letzten Spülvorgangs Autohydrophobierungsmittel zugesetzt werden, die aus
10 - 60 Gew.-% kationischem Tensid
0,5 - 10 Gew.-% Emulgator
10 - 40 Gew.-% Acetal
10 -40 Gew.-% Lösungsmittel
bestehen.

3. Mittel zur Durchführung des Verfahrens nach den Ansprüchen 1 und 2, dadurch gekennzeichnet, daß sie aus
10 - 60 Gew.-% kationischem Tensid
0,5 - 10 Gew.-% Emulgator
10 - 40 Gew.-% Acetal der im Anspruch 1 angegebenen Formel
10 - 40 Gew.-% Lösungsmittel,
bestehen.

## Patentansprüche (Patentansprüche für folgende(n) Vertragsstaat(en) : Österreich)

1. Verfahren zum verbesserten Trocknen von Autos nach dem Waschen in Autowaschanlagen, dadurch gekennzeichnet, daß dem Wasser des letzten Spülvorgangs kohlenwasserstofffreie Autohydrophobierungsmittel zugesetzt werden, die Acetale der Formel enthalten, in der R, einen Alkyl- oder Alkenylrest mit 3 bis 10 C-Atomen und R₂ sowie R₃ gleiche oder verschiedene Alkylreste mit 3 bis 10 C-Atomen mit der Maßgabe bedeuten, daß die Gesamtsumme der Kohlenstoffatome 18 bis 24 beträgt.

2. Verfahren nach Anspruch 1, dadurch gekennzeichnet daß den Wasser des letzten Spülvorgangs Autohydrophobierungsmittel zugesetzt werden, die aus
10 - 60 Gew.-% kationischen Tensid
0,5 - 10 Gew.-% Emulgator
10 - 40 Gew.-% Acetal
10 - 40 Gew.-% Lösungsmittel
bestehen.

## Claims (Claims for the following Contracting State(s) : BE, DE, FR, NL, SE)

1. A process for an improved drying of motor cars after the washing procedure in car washing stations characterized in that to the water for the last rinsing procedure water-repellent agents are added which are free of hydrocarbons and which contain acetals of the general formula in which R₁ means an alkyl- or alkenyl radical with 3 to 10 carbon atoms and R₂ and R₃ are identic or different alkyl radicals with 3 to 10 carbon atoms, subject to the condition that the sum of carbon atoms is 18 to 24.

2. A process of claim 1, wherein to the water for the last rinsing procedure water-repellent agents are added consisting of
10 - 60 percent by weight cationic surfactant
0,5 - 10 percent by weight emulsifying agent
10 - 40 percent by weight acetal
10 - 40 percent by weight solvent
3. Agent for the realization of the process according to claim 1 and 2 consisting of
10 - 60 percent by weight cationic surfactant
0,5 -10 percent by weight emulsifying agent
10 - 40 percent by weight acetal according to the formula given in claim 1 and
10 - 40 percent by weight solvent

## Claims (Claims for the following Contracting State(s) : AT)

1. A process for an improved drying of motor cars after the washing procedure in car washing stations characterized in that to the water for the last rinsing procedure water-repellent agents are added which are free of hydrocarbons and which contain acetals of the general formula in which R, means an alkyl- or alkenyl radical with 3 to 10 carbon atoms and R₂ and R₃ are identic or different alkyl radicals with 3 to 10 carbon atoms, subject to the condition that the sum of carbon atoms is 18 to 24.

2. A process of claim 1, wherein to the water for the last rinsing procedure water-repellent agents are added consisting of
10 - 60 percent by weight cationic surfactant
0,5 - 10 percent by weight emulsifying agent
10 - 40 percent by weight acetal
10 - 40 percent by weight solvent

## Revendications (Revendications pour l'(les) Etat(s) contractant(s) suivant(s) : BE, DE, FR, NL, SE)

1. Procédé pour le séchage amélioré des automobiles après lavage dans des installations de lavage pour automobiles, caractérisé en ce que l'op ajoute à l'eau de la dernière opération de rinçage des agents hydrophobants pour automobiles exempts d'hydrocarbures qui contiennent les acétals de formule dans laquelle R, représente un radical alcoyle ou alcényle comportant 3 à 10 atomes de C et R₂ ainsi que R₃ représentent des radicaux alcoyle identiques ou différents comportant 3 à 10 atomes de C sous réserve que la somme totale des atomes de carbone soit de 18 à 24.

2. Procédé selon la revendication 1, caractérisé en ce que l'on ajoute à l'eau de la dernière opération de rinçage des agents hydrophobants pour automobiles qui sont constitués par
10 - 60 % en poids de dérivé tensioactif cationique
0,5 - 10 % en Poids d'émulsifiant
10 - 40 % en poids d'acétal
10 - 40 % en poids de solvant.

3. Agents destinés à la réalisation du procédé selon les revendications 1 et 2, caractérisé en ce gu'ils sont constitués par
1Q - 60 % en poids d'un dérivé tensioactif cationique
0,5 - 10 % en poids d'émulsifiant
10 - 40 % en poids d'acétal de la formule indiquée dans la revendication 1
10 - 40 % en poids de solvant.

## Revendications (Revendications pour l'(les) Etat(s) contractant(s) suivant(s) : AT)

1. Procédé pour le séchage amélioré des automobiles après lavage dans des installations de lavage pour automobiles, caractérisé en ce que l'on ajoute à l'eau de la dernière opération de rinçage des agents hydrophobants pour automobiles exempts d'hydrocarbures qui contiennent les acétals de formule dans laquelle R, représente un radical alcoyle ou alcényle comportant 3 à 10 atomes de C et R₂ ainsi que R₃ représentent des radicaux alcoyle identiques ou différents comportant 3 à 10 atomes de C sous réserve que la somme totale des atomes de carbone soit de 18 à 24.

2. Procédé selon la revendication 1, caractérisé en ce que l'on ajoute à l'eau de la dernière opération de rinçage des agents hydrophobants pour automobiles qui sont constitués par
10 - 60 % en poids de dérivé tensioactif cationique
0,5 - 10 % en poids d'émulsifiant
10 - 40 % en poids d'acétal
10 - 40 % en poids de solvant.
